# EUROPÄISCHE PATENTSCHRIFT

(11) **EP 2 002 123 B1**
(45) Veröffentlichungstag und Bekanntmachung des Hinweises auf die Patenterteilung: **14.09.2011**
(21) Anmeldenummer: 06806138.1
(22) Anmeldetag: 10.10.2006
(51) Int. Cl.: F04D 13/06, F04D 3/00, F04D 29/52, F04D 29/54

(54) **FLUIDPUMPE**
FLUID PUMP
POMPE A FLUIDE

(30) Priorität: 10.11.2005 DE 102005054026
(43) Veröffentlichungstag der Anmeldung: 17.12.2008
(73) Patentinhaber: Pierburg GmbH, 41460 Neuss (DE)
(72) Erfinder: GENSTER, Albert, 45768 Marl (DE)
(74) Vertreter: Patentanwälte ter Smitten
(86) Internationale Anmeldenummer: PCT/EP2006/009761
(87) Internationale Veröffentlichungsnummer: WO 2007/054169

(56) Entgegenhaltungen:
- DE-U1- 20 201 183
- FR-A- 2 222 885
- US-A1- 2002 106 290
- US-B1- 6 175 173

## Beschreibung

Die Erfindung betrifft eine Fluidpumpe für Verbrennungskraftmaschinen mit einem Elektromotor, der einen in einem Motorgehäuse angeordneten Rotor und einen Stator aufweist, wobei der Rotor zumindest drehfest auf einer Antriebswelle angeordnet ist, einem Laufrad, welches auf der Antriebswelle befestigt ist; zumindest einem Leitrad, weiches in Strömungsrichtung des zu fördernden Fluides hinter dem Laufrad angeordnet ist, und einem Pumpengehäuse, welches das Motorgehäuse, das Laufrad und das Leitrad umgibt und an dem gegenüberliegend an den axialen Enden ein Druckstutzen und ein Saugstutzen ausgebildet sind, Stützrippen zwischen einem radial außen liegendem Pumpengehäuseteil und einem ersten radial innenliegenden Motorgehäuseteil angeordnet sind, welches den Elektromotor radial umgibt, wobei das radial außen liegende Pumpengehäuseteil mit dem Motorgehäuseteil und den Stützrippen einstückig ausgebildet ist.

Fluidpumpen für Verbrennungskraftmaschinen werden insbesondere als Kühlmittelpumpen im Kühlkreislauf eingesetzt. Während in der Vergangenheit eine direkte Kopplung zur Motordrehzahl vorhanden war und die Pumpen über Riemen- oder Kettentriebe angetrieben wurde werden in neueren Motoren drehzahlregelbare elektrische Kühlmittelpumpen mit Spaltrohr verstärkt eingesetzt, um ein modernes Wärmemanagement zu verwirklichen. Ein Überfluss in der Förderleistung kann somit verhindert werden, so dass beispielsweise eine schnellere Aufheizung der Verbrennungskraftmaschine nach dem Kaltstart möglich ist. Die Fördermenge kann entsprechend der tatsächlich benötigten Kühlleistung geregelt werden.

Eine derartige Pumpe ist beispielsweise aus der MTZ Nr.11 Jg.2005 (S. 872-877) bekannt. Diese elektrische Kühlmittelpumpe umfasst einen EC-Motor als Antriebsaggregat und weist einen Pumpenkopf mit axialem Eintritt und tangentialem Austritt auf. Die hier verwendeten Bauteile und insbesondere Gehäuseteile sind jedoch für die Leistungsaufnahme der Pumpe relativ groß, da ein relativ großer Antriebsmotor verwendet werden muss.

In der US 2002/0106290 A1 wird daher eine elektrische Fluidpumpe in Halbaxialbauweise offenbart, mit der bei gleicher Leistungsaufnahme des Elektromotors, dieser zur Erreichung größerer Drehzahlen kleiner ausgeführt werden kann, so dass bei kleinerer Bauweise gleiche Fördermengen erreichbar sind. Er weist einen vollständig gekapselten Elektromotor auf, an dessen Außenseite ein Leitrad ausgebildet ist. In Strömungsrichtung hinter dem Leitrad entstehen jedoch Hindernisse zur Durchführung der elektrischen Kontaktierung zur Elektronikeinheit.
An der Laufradseite ist der gesamte Motor über Dichtungen gegenüber der Umgebung abgedichtet. Inwieweit eine derartige Abdichtung an den sich drehenden Tellen ausreicht ist zumindest fraglich.

Das Pumpengehäuse ist zweiteilig ausgeführt und weist verschiedene Abstufungen und Durchgangslöcher für die elektrische Kontaktierung auf. Je nach gewünschter Höchstfördermenge sind verschiedene Elektromotoren und Gehäuse zu entwerfen. Eine vollständige Drallfreiheit wird wahrscheinlich aufgrund der relativ kurzen Leitschaufeln nicht erzielt. Auch ist der Druckverlust durch die Durchführungen der elektrischen Kontaktierung relativ hoch, so dass der Gewinn bezüglich der Leistungsaufnahme des Elektromotors durch die auftretenden Druckverluste zum Teil konterkariert wird.

Aus der FR 2.222.885 ist eine Halbaxialpumpe bekannt, welche ein mehrteiliges Gehäuse aufweist, dessen Mittelteil den Elektromotor umgibt und als einteiliges Motor- und Pumpengehäuse dient, wobei das Pumpengehäuse mit dem Motorgehäuse über Stützrippen verbunden sind. In Strömungsrichtung hinter diesen Gehäuseteilen wird die elektrische Kontaktierung über zusätzliche Rohre nach außen geführt.

Aus der DE 202 01 183 U1 ist eine Axialpumpe bekannt, welche ebenfalls ein derartiges einstückiges Motor- und Pumpengehäuseteil aufweist. Eine elekreische Kontaktierung nach außen wird nicht offenbart.

Bei beiden Pumpen sind die Stützrippen gerade ausgeführt und dienen somit nicht als Leitrad zur Verringerung des vorhandenen Dralls. Vielmehr entstehen hohe Druckverluste, da die Energie der Tangentialkomponente der Strömung fast vollständig in Reibungsverluste umgewandelt wird.

Es ist daher Aufgabe der Erfindung, bei gleichbleibender Förderleistung die Größe der Pumpe und somit auch des Elektromotors zu reduzieren und Druckverluste zu vermeiden also den Wirkungsgrad der Pumpe zu erhöhen. Des Weiteren soll das Gewicht der Pumpe und die Teileanzahl reduziert werden.

Diese Aufgabe wird dadurch gelöst, dass die Stützrippen derart geformt sind, dass sie als Leitrad der Fluidpumpe dienen und eine derartige Breite aufweisen, dass ein elektrisches Kontaktelelement von einer Elektronikeinheit zu einer Statorwicklung durch eine Bohrung in einer oder mehrerer der Stützrippen führbar ist. Hierdurch übernehmen die Stützrippen die zusätzliche Funktion der Umwandlung der Tangentialströmungskomponente in eine Axialströmungskomponente ohne höhere Druckverluste. Der Wirkungsgrad wird gesteigert und Bauteile eingespart. Die Durchführung der elektrischen Kontaktierung durch die Rippen verringert den Strömungswiderstand und erhöht den Wirkungsgrad der Pumpe, da innere Einbauten in der Strömung wegfallen. Im Vergleich zu bekannten Ausführungen können geringe Wandstärken des Pumpengehäuses verwirklicht werden, da durch die Stützrippen eine ausreichende Festigkeit gegeben ist. Die Teileanzahl und das Gewicht werden reduziert.

In einer weiterführenden Ausführungsform ist das radial außen liegende Pumpengehäuseteil zylindrisch ausgebildet, wodurch der Anschluss zu einem saugseitigen und einem druckseitigen Pumpengehäuseteil einfach herstellbar ist und geringe Verluste auftreten.

In einer besonderen Ausführungsform ist ein sich in Strömungsrichtung erweiterndes saugseitiges Pumpengehäuseteil einstückig mit einem Gehäuseteil eines vorgeschalteten Ventils ausgebildet. Es kann somit eine modulartige Bauweise mit vorgeschalteten Bypass- oder Thermostatventilen erzielt werden, wodurch wiederum Teile redüziert und Kosten eingespart werden.

Vorzugsweise begrenzt das erste Motorgehäuseteil den Elektromotor saugseitig. Die Herstellung bleibt dennoch beispielsweise im Alumidiumdruckguss kostengünstig möglich, wobei erneut die Teileanzahl gering ist, die Empfindlichkeit gegen Korrosion gering ist und Montagefehler vermieden werden.

Es wird somit eine Fluidpumpe geschaffen, welche eine geringe Teileanzahl und ein geringes Gewicht aufweist, leicht zu montieren ist, Strömungsverluste reduziert und so den Wirkungsgrad im Vergleich zu bekannten Pumpen steigert.

Ein Ausführungsbeispiel der Erfindung ist in der Zeichnung dargestellt und wird nachfolgend beschrieben.

Die Figur zeigt eine Seitenansicht einer erfindungsgemäßen Fluidpumpe in geschnittener Darstellung.

Die in der Figur dargestellte Fluidpumpe, welche sich insbesondere als Kühlmittelpumpe in Verbrennungskraftmaschinen eignet, wird von einem elektronisch kommutierten Elektromotor 1 angetrieben, der aus einem Stator 2 sowie einem auf einer Antriebswelle 3 angeordneten Rotor 4 besteht. Am axialen Ende der Antriebswelle 3 ist ein Laufrad 5 angeordnet, welches in halbaxialer Bauweise ausgeführt ist und durch dessen Drehung das zu fördernde Fluid, insbesondere ein Kühlmittel von einem Saugstutzen 6 im Wesentlichen axial durch die Fluidpumpe zu einem Druckstutzen 7 gefördert wird.

Der Elektromotor 1 ist in einem Motorgehäuse angeordnet, welches aus einem ersten saugseitigen Motorgehäuseteil 8 und einem zweiten druckseitigen Motorgehäuseteil 9 besteht. Durch das saugseitige Motorgehäuseteil 8 ist die Antriebswelle 3 geführt, auf der das Laufrad 5 angeordnet ist. Hierzu weist das saugseitige Motorgehäuseteil 8 eine Bohrung 10 auf, in der ein erstes Lager 11 zur Lagerung der Antriebswelle 3 angeordnet ist. Von der Saugseite aus betrachtet hinter dem ersten Lager 11 befindet sich ein keramisches Axialgleitlager 12 sowie eine Gummimanschette 13 und ein Distanzstück 14. Durch diesen Zusammenbau wird eine ausreichend schwingungsgedämpfte Lagerung der Laufradseite der Antriebswelle 3 des Elektromotors 1 erreicht. Das Distanzstück dient zur Verlängerung des Abstandes des ersten Lagers 11 zu einem zweiten Lager 15, wodurch ein Winkelfehler bei der Fertigung der Bohrung 10 zur Aufnahme der Lager besser ausgeglichen werden kann. Wiederum hinter dem Distanzstück 14 ist auf der Welle ein Rotorblechpaket 16 angeordnet, welches in axialer Richtung verlaufende Schlitze zur Aufnahme von Magneten 17 aufweist, welche in bekannter Weise mit einer Statorwicklung 18 korrespondieren. Der Rotor 4 wird axial und radial durch eine Kapsel 19 begrenzt. Die Statorwicklung 18 ist auf einem Isolierkörper 20 gewickelt und begrenzt axial in bekannter Weise ein Statorblechpaket 21. Dieses Statorblechpaket 21 ist zum Schließen des magnetischen Kreises formschlüssig mit einem Rückschlussblech 22 verbunden. Dieses Rückschlussblech 22 liegt gegen einen Anschlag 23 an, der an einer Innenfläche des ersten saugseitigen Motorgehäuseteils 8 ausgebildet ist.

Der Rotor 4 ist vom Stator 2 durch ein Spaltrohr 24 getrennt, welches an der Saugseite der Pumpe in einer korrespondierenden Aufnahmeöffnung 25 des saugseitigen Motorgehäuseteils 8 anliegt und dessen entgegengesetztes axiales Ende wiederum in einer entsprechenden Aufnahmeöffnung 26 des druckseitigen Motorgehäuseteils 9 angeordnet ist. Der Stator 2 mit seiner empfindlichen Wicklung 18 liegt somit in einem durch die beiden Motorgehäuseteile 8 und 9 sowie das Spaltrohr 24 abgetrennten trockenen Raum.

Am druckseitigen Ende des Spaltrohres 24 ist ein Verschlussteil 27 angeordnet, in dem das zweite Lager 15 zur Lagerung der Antriebswelle 3 angeordnet ist. Axial wird dieses Verschlussteil 27 durch das druckseitige Motorgehäuseteil 9 gesichert, welches unter Zwischenlage einer Dichtung 28 in einer Aufnahmeöffnung 29 des saugseitigen Motorgehäuseteils 8 angeordnet ist.

Die Kontaktierung der Statorwicklung 18 erfolgt über eine Bohrung 30, in radialer Richtung durch das druckseitige Motorgehäuseteil 9. Um Strömungsverluste durch derartige zusätzliche Einbauten zu verhindern, wie es aus dem Stand der Technik bekannt ist, wird diese Bohrung durch Stützrippen 31 geführt, welche zur ausreichenden Festigkeit und Befestigung eines Pumpengehäuses notwendig sind. Hierzu weisen die Stützrippen 31 eine ausreichende Breite auf und sind in einer Art Tragflächenform ausgeführt, so dass keine Querschnittsverengung entsteht. Durch die Bohrung 30 kann nun also ein nicht dargestelltes elektrisches Kontaktelement durch die Bohrung 30 zu einer ebenfalls nicht dargestellten Elektronikeinheit zur Ansteuerung des Motors 1 geführt werden.

In der dargestellten Ausführung sind die Stützrippen 31 derart geformt, dass sie gleichzeitig als Leitrad dienen, so dass kein zusätzliches Leitrad unmittelbar hinter dem Laufrad 5 notwendig ist. Dies ermöglicht eine einfache einteilige Herstellung des saugseitigen Motorgehäuses 8 mit den Stützrippen und einem zylindrischen radial außen liegenden Pumpengehäuseteil 32. Dieses Pumpengehäuseteil 32 umgibt das radial innen liegende Motorgehäuseteil 8 sowie den gesamten Elektromotor 1.

An der stromabwärtigen und der stromaufwärtigen Seite des Gehäuseteils 8, 31, 32 sind jeweils unter Zwischenlage einer Dichtung 50 zwei identische Pumpengehäuseteile 33, 34 mittels einer Schraubverbindung befestigt. Das saugseitige sich in Strömungsrichtung erweiternde Pumpengehäuseteil 33 umfasst den Saugstutzen 6 der als zylindrischer Abschnitt 35 ausgeführt ist sowie ein sich daran anschließenden erweiternden Abschnitt 36. Im Übergangsbereich 37 zwischen dem ersten Abschnitt 35 und dem zweiten Abschnitt 36 ist das halbaxiale Laufrad 5 der Fluidpumpe angeordnet. An den sich erweiternden Abschnitt 36 schließt sich in vorliegender Ausführungsform ein weiterer kurz ausgeführter zylindrischer Abschnitt 38 größeren Durchmessers an, um einen sauberen Übergang zum zylindrischen Pumpengehäuseteil 32 zu erreichen.

Entsprechende sich in Strömungsrichtung gesehen verengend Abschnitte und zylindrische Abschnitte weist auch das druckseitige Pumpengehäuseteil 34 auf, wobei aufgrund der Identität der Teile gleiche Bezugszeichen verwendet werden.

Des Weiteren sind in den identischen Pumpengehäuseteilen 33, 34 Nuten 39 ausgebildet, in welche radiale Enden 40 von Rückführschaufeln 41 greifen. Diese Rückführschaufeln 41 dienen als Nachleitapparat 42 mittels dessen hinter dem Druckstutzen 7 eine vollständig drallfreie Strömung erzielt wird. Dieser Nachleitapparat 42 ist an einer Oberfläche 43 des druckseitigen Motorgehäuseteils 9 ausgebildet und wird dadurch notwendig, das die als Leitrad dienenden Stützrippen 31 relativ kurz ausgeführt werden und in diesem Bereich der Fluidpumpe eine vollständige Drallreduzierung in der Regel nicht erreicht wird. Des Weiteren kann das druckseitige Motorgehäuseteil 9 in Kunststoff hergestellt werden, während das saugseitige Motorgehäuseteil möglichst in Aluminium herzustellen und somit teurer ist. Eine Ausführung des Leitrades in diesem Bereich würde ein relativ teures Verfahren zur Herstellung notwendig machen, während der Nachleitapparat am Kunststoffgehäuseteil 9 einfach und kostengünstig herzustellen ist.

Durch die Nuten 39 wird gleichzeitig die Lage des druckseitigen Pumpengehäuseteils 34 zum druckseitigen Motorgehäuseteil 9 festgelegt. Beim Zusammenbau der Pumpe drückt beim Anziehen der Schrauben zur Befestigung des druckseitigen Pumpengehäuseteils 34 am zylindrischen Pumpengehäuseteils 32 das druckseitige Pumpengehäuseteil 34 über die Rückführschaufeln 40 das Motorgehäuseteil 9 gegen das Motorgehäuseteil 8 beziehungsweise in die Aufnahmeöffnungen 29 des Motorgehäuseteils 8. Des Weiteren wird hierdurch das Motorgehäuseteil 9 gegen das Verschlussteil 27 beziehungsweise das Spaltrohr 24 gedrückt, so dass eine zusätzliche Befestigung der beiden Motorgehäuseteile 8, 9 nicht notwendig ist.

Beim Lauf der Pumpe wird das zu fördernde Fluid insbesondere das Kühlmittel durch die Drehung des Laufrades 5, welches aus mehreren Laufradschaufeln 44 besteht, durch den Raum zwischen Pumpengehäuse 32, 33, 34 und Motorgehäuse 8 und 9 gefördert, fließt vorbei an den Stützrippen 31, wo bereits ein Teil des Dralls aus der Strömung durch ihre Funktion als Leitrad entfernt wird und weiter über den Nachleitapparat 42, in dem die Strömung vollständig vom vorhandenen Drall befreit wird, so dass die aufgewendete Energie möglichst vollständig in Druckenergie und somit axiale Strömung umgewandelt werden kann, ohne große Reibungsverluste zu erhalten.

Ein Teil des Fluids strömt hinter dem Laufrad 5 durch Bohrungen 45, welche im saugseitigen Motorgehäuseteil 8 ausgebildet sind. Ein weiterer Teil des Fluids strömt auch hinter dem Laufrad 5 bis zur Antriebswelle 3 und hier zwischen dem ersten Lager 11 und der Antriebswelle 3 hindurch, so dass das vorhandene Gleitlager ausreichend geschmiert wird. Somit steht Kühlflüssigkeit im Rotorraum, welche wiederum zwischen Antriebswelle 3 und dem zweiten Lager 15 sowie durch nicht sichtbare Bohrungen im Verschlussteil 27 in einen dahinter liegenden Raum 46 weitergeführt wird. Dieser Raum 46 ist über eine weitere Bohrung 47, welche axial durch das druckseitige Motorgehäuseteil 9 verläuft, mit dem dahinter liegenden Raum verbunden. Somit entsteht sowohl eine Schmierung der Lager 11, 15 als auch eine Möglichkeit zur Kühlung und Abführung eventuell vorhandener Luftmengen im Rotorraum.

Diese Halbaxialpumpe zeichnet sich insbesondere dadurch aus, dass sie besonders klein zu bauen ist, da bei gleicher Leistungsaufnahme eine gleiche Förderleistung bei geringerer Motorgröße und gesteigerter Drehzahl im Vergleich zu bekannten Pumpen zu erreichen ist. Dies wird insbesondere durch die extrem reduzierten Druckverluste bei einer derartigen Ausführung, aber auch durch die halbaxiale Bauweise erreicht.

Eine derartige Pumpe kann des Weiteren sehr kostengünstig hergestellt werden, da weniger unterschiedlich ausgeführte Bauteile vorhanden sind. Dies reduziert gleichzeitig mögliche Fehler bei der Montage. Durch den Verzicht des zusätzlichen Leitrades und die Integration der elektrischen Kontaktierung in die Stützrippen werden zusätzliche Bauteile vermieden und Druckverluste reduziert. Es wird somit insgesamt ein höherer Wirkungsgrad erreicht.

Selbstverständlich ist es auch möglich aufgrund der Einfachheit der Pumpengehäuseteile 33, 34, diese mit einem am Druck- beziehungsweise Saugstutzen angeordneten Flansch auszustatten. Hierdurch ist es sowohl möglich, eine Anbindung direkt an ein Motorgehäuse herzustellen als auch zur Erhöhung des geförderten Fluidvolumenstroms mehrere Pumpen in Reihe zu schalten. Dies wird insbesondere dadurch möglich, dass durch den Nachleitapparat 42 eine drallfreie Strömung erzeugt wird, so dass direkt das Laufrad 5 einer nachgeschalteten Pumpe angeströmt werden könnte ohne Energieverluste zu erhalten. Somit ist es auch nicht notwendig bei geforderter doppelter Leistung eine größere Pumpe mit wiederum größerem Motor zu bauen, sondern durch die Teilegleichheit einfach die entsprechende benötigte Anzahl Pumpen hintereinander zu schalten.

Auch ist es denkbar, durch die Einfachheit insbesondere des saugseitigen Pumpengehäuseteils 33 dieses einstückig mit Ventilgehäuseteilen auszuführen, so dass das Pumpengehäuseteil 33 beispielsweise eine Aufnahme für einen Bypass oder ein integriertes Thermostatventil aufweist. Auch Teile des Gehäuses eines Ringschieberventils könnten einstückig mit dem saugseitigen Pumpengehäuseteil 33 hergestellt werden.

Es wird darauf hingewiesen, dass es sich bei dem dargestellten Ausführungsbeispiel lediglich um eine mögliche Ausführung der Erfindung handelt, dessen Konstruktion in verschiedenen Punkten zu ändern ist, ohne den Schutzbereich der Patentansprüche zu verlassen.

## Patentansprüche

1. Fluidpumpe für Verbrennungskraftmaschinen mit
einem Elektromotor (1), der einen in einem Motorgehäuse (8) angeordneten Rotor (4) und einen Stator (2) aufweist, wobei der Rotor zumindest drehfest auf einer Antriebswelle (3) angeordnet ist,
einem Laufrad (5), welches auf der Antriebswelle befestigt ist,
zumindest einem Leitrad, welches in Strömungsrichtung des zu fördernden Fluides hinter dem Laufrad angeordnet ist,
und einem Pumpengehäuse (32, 33, 34), welches das Motorgehäuse, das Laufrad und das Leitrad umgibt und an dem gegenüberliegend an den axialen Enden ein Druckstutzen (7) und ein Saugstutzen (6) ausgebildet sind
Stützrippen (31), welche zwischen einem radial außen liegenden Pumpengehäuseteil (32) und einem ersten radial innen liegenden Motorgehäuseteil (8) angeordnet sind, welches den Elektromotor (1) radial umgibt,
wobei das radial außen liegende Pumpengehäuseteil (32) mit dem Motorgehäuseteil (8) und den Stützrippen (31) einstückig ausgebildet ist,
**dadurch gekennzeichnet, dass**
die Stützrippen (31) derart geformt sind, dass sie als Leitrad der Fluidpumpe dienen und eine derartige Breite aufweisen, dass ein elektrisches Kontaktelelement von einer Elektronikeinheit zu einer Statorwicklung (18) durch eine Bohrung (30) in einer oder mehrerer der Stützrippen (31) führbar ist.

2. Fluidpumpe für Verbrennungskraftmaschinen nach Anspruch 1, **dadurch gekennzeichnet, dass** das radial außen liegende Pumpengehäuseteil (32) zylindrisch ausgebildet ist.

3. Fluidpumpe füur Verbrennungskraftmaschinen nach einem der vorhergehenden Ansprüche, **dadurch gekennzeichnet, dass** ein sich in Strömungsrichtung erweiterndes saugseitiges Pumpengehäuseteil (33) einstückig mit einem Gehäuseteil eines vorgeschalteten Ventils ausgebildet ist.

4. Fluidpumpe für Verbrennungskraftmaschinen nach einem der vorhergehenden Ansprüche, **dadurch gekennzeichnet, dass** das erste Motorgehäuseteil (8) den Elektromotor (1) saugseitig begrenzt.

## Claims

1. A fluid pump for internal combustion engines, comprising
an electric motor (1) with a rotor (4) arranged in a motor housing (8) and a stator (2), the rotor being arranged on a drive shaft (3) at least in a manner secured against rotation,
an impeller (5) fastened on the drive shaft,
at least one set of guide vanes arranged behind the impeller in the flow direction of the fluid to be conveyed,
and a pump housing (32, 33, 34) enclosing the motor housing, the impeller and the guide vanes and at which a pressure port (7) and an intake port (6) are formed opposite the axial ends,
supporting ribs (31) arranged between a radially outer pump housing part (32) and a first radially inner motor housing part (8) that surrounds the electric motor (1) radially,
wherein the radially outer pump housing part (32) is formed integrally with the motor housing part (8) and the supporting ribs (31),
**characterized in that**
the supporting ribs (31) are formed such that they serve as the set of guide vanes of the fluid pump, and have such a width that an electric contact element may be passed from an electronic unit to a stator winding (18) through a bore (30) in one or a plurality of said supporting ribs (31).

2. The fluid pump for internal combustion engines of claim 1, **characterized in that** the radially outer pump housing part (32) is cylindrical in shape.

3. The fluid pump of one of the preceding claims, **characterized in that** an intake-side pump housing part (33), flaring in the direction of flow, is formed integrally with a housing part of an upstream valve.

4. The fluid pump of one of the preceding claims, **characterized in that** the first motor housing part (8) delimits the electric motor (1) on the intake side.

## Revendications

1. Pompe à fluide pour moteurs à combustion interne, comprenant
un moteur électrique (1) comprenant un rotor (4) et un stator (2), les deux disposés dans un boitier de moteur (8), ledit rotor étant prévu sur un arbre d'entrainement (3) au moins de manière à tourner avec ledit arbre,
une roue à aubes (5) montée sur ledit arbre d'entrainement,
au moins un distributeur prévu en aval de ladite roue à aubes, vu dans la direction d'écoulement du fluide à transporter,
et un boitier de pompe (32, 33, 34) entourant le boitier de moteur, la roue à aubes et le distributeur, une tubulure de pression (7) et une tubulure d'aspiration (6) étant formées en s'opposant aux extrémités axiales dudit boitier,
des nervures de support (31) disposées entre une partie du boitier de pompe (32), située radialement à l'extérieure, et une première partie du boitier de moteur (8), située radialement à l'intérieure, la dernière radialement entourant ledit moteur électrique (1),
ladite partie du de pompe (32), située radialement à l'extérieure, étant formée d'un seul tenant avec la partie du boitier de moteur (8) et lesdites nervures de support (31),
**caractérisée en ce que**
lesdites nervures de support (31) sont formées de sorte qu'elles servent comme distributeur de la pompe à fluide, et **en ce qu'**elles ont une largeur pour permettre le guidage d'un élément de contact à partir d'une unité électronique jusqu'au bobinage du stator (18) à travers un alésage (30) dans une ou plusieurs nervures de support (31).

2. Pompe à fluide pour moteurs à combustion interne selon la revendication 1, **caractérisée en ce que** ladite partie du boitier de pompe (32), située radialement à l'extérieure, est cylindrique.

3. Pompe à fluide pour moteurs à combustion interne selon l'une quelconque des revendications précédentes, **caractérisée en ce qu'**une partie du boitier de pompe (33), située du côté d'aspiration, évasée dans la direction d'écoulement, est formée d'un seul tenant avec une partie de boitier d'une soupape en amont.

4. Pompe à fluide pour moteurs à combustion interne selon l'une quelconque des revendications précédentes, **caractérisée en ce que** ladite première partie du boitier de moteur (8) délimite ledit moteur électrique (1) sur le côté d'aspiration.
